# FASCICULE DE BREVET EUROPEEN

(11) **EP 0 636 775 B1**
(45) Date de publication et mention de la délivrance du brevet: **27.01.1999**
(21) Numéro de dépôt: 94401676.5
(22) Date de dépôt: 21.07.1994
(51) Int. Cl.: F02D 11/10

(54) **Système d'alimentation en gaz comburant d'un moteur à combustion interne de véhicule**
Brenngaszufuhrsystem für eine Brennkraftmaschine eines Fahrzeuges
Combustion gas supply system for the internal combustion engine of a vehicle

(30) Priorité: 22.07.1993 FR 9309011
(43) Date de publication de la demande: 01.02.1995
(73) Titulaire: SOCIETE D'APPLICATIONS GENERALES D'ELECTRICITE ET DE MECANIQUE SAGEM, 75783 Paris Cédex 16 (FR)
(72) Inventeur: Ricouard, Jean-Pierre, F-95610 Eragny sur Oise (FR)
(74) Mandataire: Bloch, Gérard

(56) Documents cités:
- EP-A- 0 271 030
- DE-A- 4 027 269
- FR-A- 2 599 805

## Description

La présente invention concerne un système d'alimentation en gaz comburant d'un moteur à combustion interne de véhicule, comprenant, dans une tubulure d'admission, un papillon d'admission solidaire en déplacement d'un arbre d'un moteur de régulation lui-même solidaire en déplacement d'un organe de commande mécanique et des moyens de détermination du déplacement du moteur, par rapport à une position de repos, sous l'action de commande mécanique, l'organe de commande mécanique commandant directement le déplacement du moteur.

Dans le cas d'un moteur à essence, la vitesse du moteur est notamment déterminée à partir de la pédale d'accélération, qui agit sur le papillon d'admission.

Pour fonctionner dans des conditions optimales, afin de ne pas caler ou de ne pas polluer exagérément, le moteur doit être alimenté par un mélange d'air et d'essence au débit voulu et restant dans des proportions bien définies.

Or, au ralenti, la mise en route d'un appareil électrique, comme un climatiseur, charge brutalement le moteur, qui risque de caler. Pour y remédier, il est connu de prévoir un circuit supplémentaire d'arrivée d'air. Un calculateur de contrôle de la vitesse du moteur commande, par un moteur pas à pas, un pointeau de réglage du circuit supplémentaire et évite le calage par l'arrivée d'air correspondante.

Le document FR-A-2 599 805 enseigne un système d'alimentation du type mentionné ci-dessus, dans lequel l'arbre du moteur est solidaire en rotation du papillon et le stator associé est monté rotatif et entraîné par une pédale d'accélération.

Cependant, en cas d'enfoncement ou de relâchement brusque de la pédale d'accélération, le moteur ne peut pas fonctionner dans des conditions optimales.

La présente invention vise à résoudre ce problème.

A cet effet, le système d'alimentation de l'invention est caractérisé par le fait qu'il est prévu un microprocesseur pour comparer cycliquement le déplacement du moteur à un seuil de déplacement de son arbre et du papillon en un laps de temps donné et commander ainsi le déplacement de l'arbre du moteur et donc du papillon pour limiter la vitesse de déplacement de l'arbre en commandant un déplacement complémentaire et progressif de ce dernier.

Ainsi, tout déplacement de l'organe de commande qui ferait sortir le moteur de sa plage optimale de fonctionnement est compensé par l'action du moteur de régulation et une commande mécanique d'accélération excessive est transmise au moteur de régulation sous une forme intégrée, c'est-à-dire étalée dans le temps.

L'invention sera mieux comprise à l'aide de la description suivante de la forme de réalisation préférée du sytème d'alimentation de l'invention, en référence au dessin annexé, sur lequel :
- la figure 1 est une vue éclatée en perspective du dispositif de l'invention,
- la figure 2 est un diagramme fonctionnel en expliquant le fonctionnement et
- la figure 3 illustre la loi de régulation de la déviation angulaire du papillon.

Le système d'alimentation représenté sur la figure 1 est ici monté sur le moteur à combustion interne d'une voiture et comporte un papillon 1 monté mobile, ici en rotation, dans une tubulure 2 d'admission d'air d'un carburateur non représenté. Le papillon 1 est solidaire, en rotation selon un axe 3, de l'arbre 4 d'un moteur 5, pas à pas dans cet exemple, logé dans un boîtier 6 avec un microprocesseur 7 qui le commande et avec un capteur de déplacement angulaire 8.

L'arbre 4 est respectivement porté à ses deux extrémités par deux paliers non représentés solidaires de la tubulure 2 et porte le boîtier 6 en le laissant libre de tourner autour de l'arbre 4.

Le capteur de déplacement 8 détermine cycliquement la position angulaire du boîtier 6 par rapport à la tubulure 2 et transmet un signal correspondant au microprocesseur 7.

Un câble 11 relie une pédale d'accélération 10 à une extrémité d'une biellette 12 dont l'autre extrémité comporte une calotte sphérique creuse 13 ajustée sur un téton sphérique 14, excentrique par rapport à l'axe 3, du boîtier 6.

A l'arbre 4 du moteur pas à pas 5 est fixé un index radial 15 se déplaçant entre deux butées 16-17 du boîtier 6 et limitant ainsi la plage P (figure 3) de rotation angulaire de l'arbre 4 par rapport au boîtier 6.

Le fonctionnement du système d'alimentation de l'invention va maintenant être décrit.

Comme le montre le diagramme de la figure 2, la pédale d'accélération 10 entraîne directement en rotation le boîtier 6. La rotation correspondante par rapport à la tubulure 2 est mesurée par le capteur 8 et la suite de signaux de mesure correspondants permet au microprocesseur 7 de déterminer l'amplitude et la vitesse de cette rotation.

Le microprocesseur 7 comporte en mémoire une valeur de seuil correspondant à une valeur maximale admissible DO (figure 3) de variation angulaire de la position du papillon 1 en un laps de temps TO donné, une fraction de seconde, valeur qu'il compare cycliquement à l'angle de rotation mesuré du boîtier 6. Le microprocesseur 7 commande alors le moteur pas à pas 5 si la variation angulaire dépasse la valeur de seuil DO en un temps inférieur à la durée TO, c'est-à-dire a une amplitude significative et une vitesse excessive.

Comme le montre la figure 3, dont la courbe 20 représente la déviation angulaire D du boîtier 6 en fonction du temps t, avec une origine des angles arbitrairement fixée à zéro pour une position initiale de repos, la position angulaire 21 du papillon 1 est confondue avec la courbe 20 tant que la déviation angulaire 20 du boîtier 6 est inférieure au seuil DO. Après le début de la variation de l'angle D pour la courbe 20, ce seuil est ici dépassé après une durée inférieure à la durée TO, si bien que le microprocesseur 7 commande ensuite le moteur pas à pas 5 pour faire tourner son arbre 4 en sens inverse de celui du boîtier 6 (flèche F1), afin que la rotation du papillon 1 suive une courbe 22 présentant une pente moindre que celle de la courbe 20 dans sa partie variable, jusqu'à rejoindre plus tard la courbe 20.

Les courbes 23 et 24, parallèles à la courbe 20 et ici à égale distance de celle-ci, délimitent la plage P de régulation du moteur 5, définie par les butées 16, 17. La courbe 22 est toujours dans cette plage P, quitte à en suivre temporairement un bord et à ne pas corriger de façon optimale la déviation du papillon 1 si la correction à apporter excède la moitié de cette plage P.

Connaissant la position absolue du papillon 1 dans la tubulure 2 et l'intensité de la commande mécanique provenant de la pédale 10, on comprendra qu'il est possible de mémoriser, dans le mircroprocesseur 7, des tables de valeurs ou des algorithmes permettant d'adapter au mieux la vitesse de rotation du papillon 1.

Entre autres, on peut prévoir de modifier la valeur du seuil angulaire DO, de la durée TO et de la pente de la courbe 22 en fonction de la position absolue initiale du papillon 1 et, par exemple, permettre une rotation plus rapide lorsque le papillon 1 est déjà en position de semi-ouverture de la tubulure 2, donc avec un moteur de voiture tournant à allure soutenue et ainsi mieux apte à accélérer.

Inversement, le capteur 8 de position angulaire absolue pourrait être remplacé par un détecteur de déplacement relatif, tel qu'un accéléromètre, à partir des mesures duquel le microprocesseur 7 déterminerait des rotations relatives.

On comprendra que les éléments du système d'alimentation auraient pu avoir des déplacements autres que rotatifs.

## Revendications

1. Système d'alimentation en gaz comburant d'un moteur à combustion interne de véhicule, comprenant, dans une tubulure d'admission (2), un papillon d'admission (1) solidaire en déplacement d'un arbre (4) d'un moteur (5) de régulation lui-même solidaire en déplacement d'un organe de commande mécanique (10-12) et des moyens (8) de détermination du déplacement du moteur (5), par rapport à une position de repos, sous l'action de l'organe de commande (10-12), l'organe de commande mécanique (10-12) commandant directement le déplacement du moteur (5), caractérisé par le fait qu'il est prévu un microprocesseur (7) pour comparer cycliquement le déplacement du moteur (5) à un seuil de déplacement (D0) de son arbre (4) et du papillon (1) en un laps de temps (T0) donné et commander ainsi le déplacement de l'arbre (4) du moteur (5) et donc du papillon (1) pour limiter la vitesse de déplacement de l'arbre (4) en commandant un déplacement complémentaire et progressif de ce dernier.

2. Système d'alimentation selon la revendication 1, dans lequel un index (15) de limitation de course, solidaire de l'arbre (4) du moteur de régulation (5), est agencé pour se déplacer entre deux butées (16-17) du boîtier (6) du moteur de régulation (5).

3. Système d'alimentation selon l'une des revendications 1 et 2, dans lequel le moteur de régulation (5) est rotatif.

4. Système d'alimentation selon l'une des revendications 1 à 3, dans lequel le moteur de régulation (5) est un moteur pas à pas.

## Patentansprüche

1. System zur Versorgung eines Verbrennungsmotors eines Fahrzeugs mit Verbrennungsgas, wobei das System in einer Einlaßleitung (2) eine Einlaßdrosselklappe (1) aufweist, die mit einer Welle (4) eines Stellmotors (5) in ihrer Bewegung fest verbunden ist, wobei der Stellmotor (5) seinerseits mit einem mechanischen Steuerorgan (10-12) in seiner Bewegung fest verbunden ist, sowie eine Einrichtung (8) zum Bestimmen der durch das Steuerorgan (10-12) bewirkten Bewegung des Motors (5) bezüglich einer Ruhestellung aufweist, wobei das mechanische Steuerorgan (10-12) die Bewegung des Motors (5) direkt steuert,
dadurch gekennzeichnet,
daß ein Mikroprozessor (7) vorgesehen ist, um zyklisch die Bewegung des Motors (5) mit einem Schwellwert (D0) der Bewegung seiner Welle (4) und der Drosselklappe (1) nach einer bestimmten Zeitdauer (TO) zu vergleichen und auf diese Weise die Bewegung der Welle (4) des Motors (5) und damit der Drosselklappe (1) zu steuern, um die Bewegungsgeschwindigkeit der Welle (4) zu begrenzen, indem eine komplementäre und fortschreitende Bewegung dieser Welle bewirkt wird.

2. Versorgungssystem nach Anspruch 1,
bei dem ein mit der Welle (4) des Stellmotors (5) fest verbundener Wegbegrenzungszeiger (15) dazu ausgelegt ist, sich zwischen zwei Anschlägen (16-17) des Gehäuses (6) des Stellmotors (5) zu bewegen.

3. Versorgungssystem nach einem der Ansprüche 1 und 2,
bei dem der Stellmotor (5) ein rotierender Motor ist.

4. Versorgungssystem nach einem der Ansprüche 1 bis 3,
bei dem der Stellmotor (5) ein Schrittmotor ist.

## Claims

1. Combustion gas supply system for an internal combustion engine of a vehicle, comprising, in an inlet manifold (2), an inlet butterfly-valve (1) moving integrally with a shaft (4) of a regulating motor (5) in turn moving integrally with a mechanical control member (10-12) and means (8) for determining the movement of the motor (5), with respect to an inoperative position, under the action of the control member (10-12), the mechanical control member (10-12) directly controlling the movement of the motor (5), characterised by the fact that a microprocessor (7) is provided for cyclically comparing the movement of the motor (5) with a movement threshold (DO) of its shaft (4) and of the butterfly valve (1) in a given space of time (TO) and thus to control the movement of the shaft (4) of the motor (5) and thus of the butterfly valve (1) in order to limit the speed of movement of the shaft (4) by controlling a complementary and progressive movement of the latter.

2. Supply system according to Claim 1, in which a travel-limitation indicator (15), integral with the shaft (4) of the regulating motor (5), is arranged to move between two stops (16-17) of the casing (6) of the regulating motor (5).

3. Supply system according to one of Claims 1 and 2, in which the regulating motor (5) is rotary.

4. Supply system according to one of Claims 1 to 3, in which the regulating motor (5) is a stepping motor.
